# EUROPÄISCHE PATENTSCHRIFT

(11) **EP 3 803 225 B1**
(45) Veröffentlichungstag und Bekanntmachung des Hinweises auf die Patenterteilung: **14.06.2023**
(21) Anmeldenummer: 19729196.6
(22) Anmeldetag: 28.05.2019
(51) Int. Cl.: F24F 13/14, F24F 13/06, F24F 13/072

(54) **VERDRÄNGUNGSLUFTAUSLASS**
DISPLACEMENT VENTILATION AIR OUTLET
SORTIE D?AIR DE REFOULEMENT

(30) Priorität: 30.05.2018 DE 102018112959
(43) Veröffentlichungstag der Anmeldung: 14.04.2021
(73) Patentinhaber: Krantz GmbH, 52072 Aachen (DE)
(72) Erfinder: MAKULLA, Detlef, 52134 Herzogenrath (DE); ROSSBRUCH, Dietmar, 52224 Stolberg (DE)
(74) Vertreter: Bauer, Dirk
(86) Internationale Anmeldenummer: PCT/EP2019/063771
(87) Internationale Veröffentlichungsnummer: WO 2019/229044

(56) Entgegenhaltungen:
- EP-A2- 0 982 550
- EP-B1- 2 366 082
- DE-A1- 3 921 813
- DE-A1-102014 107 957

## Beschreibung

### Einleitung

Die Erfindung betrifft einen Verdrängungsluftauslass mit einem langgestreckten, eine Längsachse aufweisenden Gehäuse, das einen Luftverteilraum umschließt, das Gehäuse umfassend
- einen Lufteintrittsquerschnitt, an dem ein Anschlussstutzen zur Versorgung mit Zuluft angeordnet ist,
- mindestens eine eine Perforation aufweisende erste Seitenwand, wobei die Summe der Perforationen eine erste Luftaustrittsfläche bildet und
- eine zweite Seitenwand, auf der mindestens eine Reihe von Düsen angeordnet ist, wobei die Summe von Austrittsflächen der Düsen eine zweite Luftaustrittsfläche bildet.

### Stand der Technik

Industrielle Lüftungsanlagen werden aus Kostengründen typischerweise ohne Kältemaschinen eingesetzt und die Lüftung erfolgt durch Zuführung von Außenluft. Zum Kühlen der Raumluft wird Außenluft möglichst entlang der Raumdecke eingeleitet, so dass diese auf den Raumboden "rieselt" und eine zugfreie Raumkühlung erreicht wird. Ein wesentliches Kriterium für Verdrängungsluftauslässe ist die Einbringung der Luft mit geringem Impuls, so dass eine möglichst geringe Vermischung der Zuluft mit der Raumluft über die Höhe stattfindet. Diese Art von Kühlung kann jedoch nur erfolgen, wenn die Außenluft kälter als die Raumluft ist. Beträgt die Außentemperatur beispielsweise an Sommertagen über 25°C, kann eine Luftkühlung meist nur über eine energieaufwändige Kältemaschine erreicht werden.

In der DE 10 2014 107 957 A1 wird eine Möglichkeit aufgezeigt, mittels der auch an Sommertagen ein für Personen behagliches Raumklima mit Außenluft geschaffen werden kann. Hierzu besitzt der bekannte Verdrängungsluftauslass an einem unteren Ende einen Düsenkörper mit umlaufend angeordneten Düsen, über die Zuluft in Teilvolumenströmen mit erhöhter Geschwindigkeit an den Raum abgegeben wird. Diese erhöhte Luftbewegung wird von Menschen bei hohen Raumtemperaturen als sehr angenehm empfunden, da sie die Verdunstung von Schweiß fördert. Der bekannte Verdrängungsluftauslass ist rohrförmig aufgebaut, so dass er zum einen eine große Bauhöhe besitzt und zum anderen nur "punktuell" an einem Arbeitsplatz wirkt. Ferner weist der bekannte Verdrängungsluftauslass einen konstruktiv aufwändigen Aufbau auf, da er zahlreiche Bauteile umfasst.

Aus der DE 39 21 813 A1 ist ein Verdrängungsluftauslass bekannt, der sich dadurch auszeichnen soll, dass wenige Staubpartikel mit der Raumluft vermischt und verteilt werden und eine bessere Verdrängung in Richtung Raumboden erzielt wird, sodass die Staubkonzentration in einem Arbeitsbereich verringert wird.

Die DE 28 42 727 A1 befasst sich mit einem Luftauslass mit Steuerklappen, die so einstellbar sind, dass keine unangenehm empfundenen Zugerscheinungen auftreten können.

Die EP 2 366 082 B1 offenbart einen Verdrängungsluftauslass mit den Merkmalen des Oberbegriffs von Anspruch 1.

### Aufgabe

Es ist Aufgabe der vorliegenden Erfindung, einen alternativen Verdrängungsluftauslass zu entwickeln, der sich sowohl für eine großflächige Anwendung eignet als auch einen technisch einfachen Aufbau besitzt.

### Lösung

### Ausgehend von dem eingangs genannten Verdrängungsluftauslass wird die vorstehende

Aufgabe durch einen Verdrängungsluftauslass mit den Merkmalen von Anspruch 1 gelöst. Bevorzugte Ausführungsformen der Erfindung sind in den abhängigen Ansprüchen definiert.

Gemäß der Erfindung ist vorgesehen, dass die erste Seitenwand und die zweite Seitenwand jeweils eine Längsachse besitzen, die parallel zueinander und parallel zu der Längsachse des Gehäuses verlaufen, wobei in dem Luftverteilraum ein parallel zu der Längsachse des Gehäuses verlaufendes, langgestrecktes Verstellelement angeordnet ist, das an einer Längsseite drehbar gelagert ist, wobei das Verstellelement innerhalb des Gehäuses von einer ersten Stellung, in der es einen Strömungsquerschnitt zwischen dem Lufteintrittsquerschnitt und der ersten Luftaustrittsfläche versperrt, in eine zweite Stellung überführbar ist, in der das Verstellelement einen Strömungsquerschnitt zwischen dem Lufteintrittsquerschnitt und der zweiten Luftaustrittsfläche versperrt. Im Sinne des ersten Anspruchs wird das "langgestreckte" Gehäuse so verstanden, dass die Länge des Gehäuses ein Mehrfaches von einer Breite und einer Höhe des Gehäuses beträgt. Die Länge des Gehäuses ist mindestens doppelt so groß wie die Breite und/oder die Höhe des Gehäuses. Je nach Abmessungen des Aufstellortes kann die Länge des Gehäuses auch das Zehn- oder Zwanzigfache der Breite und/oder der Höhe betragen. Selbstverständlich können die Abmessungen des Gehäuses auf die individuellen Bedürfnisse abgestimmt sein.

Durch die Ausrichtung der Längsachsen der ersten und zweiten Seitenwand parallel zueinander sowie zu der Längsachse des Gehäuses erfolgt ein Ausströmen der Zuluft immer senkrecht zu der Längsachse des Gehäuses. Somit kann das Gehäuse parallel zu einer Raumdecke angeordnet werden und die Zuluft wird über eine Länge in etwa entsprechend der Länge des Gehäuses in den Raum abgegeben. Die Perforation der ersten Seitenwand und/oder die Anordnung der Düsen an der zweiten Seitenwand können entlang der gesamten Länge der Seitenwände vorgesehen sein oder aber auch in einem Abstand von bis zu 20 cm von den Enden der Seitenwände enden.

Über die erste Seitenwand, die eine Perforation besitzt, wird die Zuluft langsam und gleichmäßig mit geringem Impuls in den Raum abgegeben, wobei Austrittsgeschwindigkeiten von ca. 0,6 m/s bis maximal 1 m/s im Wesentlichen über die gesamte Fläche der ersten Seitenwand vorliegen. Die Seitenwand kann von einem Lochblech gebildet sein, wobei der Anteil der Öffnungen 20 % bis 35 % der Seitenwandfläche betragen sollte. Die erste Seitenwand bildet mit ihrem geschlossenen Anteil einen Widerstand für die Zuluft, so dass eine gleichmäßige Verteilung der Zuluft über die gesamte erste Seitenwand unabhängig von den Abmessungen und der Position des Anschlussstutzens erfolgt. Die Lüftung über die erste Seitenwand ist dann effektiv, wenn die Außentemperatur geringer als die Raumtemperatur ist.

Übersteigt die Außentemperatur die Raumtemperatur ist die Schaffung eines behaglichen Raumklimas nicht mehr über die Zuführung von Zuluft über die erste Seitenwand des erfindungsgemäßen Verdrängungsluftauslasses möglich. In diesem Fall wird die zweite Seitenwand mit den Düsen genutzt, um eine effektive und für die Personen als angenehm empfundene Lüftung zu erhalten. Die Zuluft verlässt die Düsen mit einer hohen Austrittsgeschwindigkeit, so dass eine turbulente Mischlüftung entsteht, die bei hohen Raumtemperaturen als angenehm empfunden wird. Die Austrittsgeschwindigkeit liegt dann in etwa bei 10 m/s, also einem Zehnfachen der Austrittsgeschwindigkeit der ersten Seitenwand. Das angenehme Raumklima wird demnach trotz warmer Zulufttemperaturen mit hohen Luftgeschwindigkeiten und der damit bei Personen bewirkten Verdunstung von Schweiß erreicht und es kann auf eine kostenintensive Kältemaschine verzichtet werden.

Die Verstellung zwischen den beiden vorgenannten Lüftungsarten erfolgt über das langgestreckte Verstellelement, das in der ersten Stellung den Austritt der Zuluft über die Perforation verhindert und in der zweiten Stellung den Austritt der Zuluft über die Düsen verhindert. Demnach erfolgt die Belüftung des Raumes in der ersten Stellung über die Düsen und in der zweiten Stellung über die Perforation.

Die erfindungsgemäße Verstellung des Verstellelements bietet die Möglichkeit, den ersten Luftaustrittsquerschnitt (Perforation) vollständig zu verschließen, so dass für die Anströmung der Düsen die gesamte Zuluft zur Verfügung steht. Hierdurch ist der Wirkungsgrad des erfindungsgemäßen Luftauslasses bei der turbulenten Mischlüftung maximal und gegenüber den bekannten Luftauslässen optimiert. Der erfindungsgemäße Luftauslass kann entweder mit der Lüftungsart "turbulente Mischlüftung" oder mit der Lüftungsart "turbulenzarme Verdrängungslüftung" betrieben werden, so dass zwei verschiedene Lüftungsarten mit dem erfindungsgemäßen Gerät möglich sind.

Die Versperrung eines Strömungsquerschnitts zwischen dem Lufteintrittsquerschnitt und der ersten beziehungsweise zweiten Luftaustrittsfläche kann beispielsweise durch ein Verdecken der Perforation oder der Düseneintrittsquerschnitte erfolgen. Folglich werden dann die Luftaustrittsflächen unmittelbar verschlossen. Alternativ ist auch ein mittelbares Verschließen der Luftaustrittsflächen denkbar.

Gemäß einer vorteilhaften Weiterbildung der Erfindung ist es vorgesehen, dass das Verstellelement in eine dritte Stellung oder eine Mehrzahl weiterer Stellungen überführbar ist, in der bzw. denen das Verstellelement in den Luftverteilraum hineinragt. Hierdurch wird erreicht, dass die Zuluft den Verdrängungsluftauslass sowohl über die erste Luftaustrittsfläche, also die Perforation, als auch über die zweite Luftaustrittsfläche, also die Düsen, verlässt und eine Mischform von laminarer und turbulenter Lüftung vorliegt. Dabei ist es ferner von Vorteil, wenn das Verstellelement in verschiedenen Positionen innerhalb des Luftverteilraums arretiert werden kann, so dass eine unterschiedliche Aufteilung der Zuluft auf die Perforation und die Düsen erfolgen kann. Somit kann der Zuluft mehr oder weniger Turbulenz aufgeprägt werden und eine Anpassung der Strömungsverhältnisse der den Luftauslass austretenden Zuluft ist individuell möglich. Der einzelne Nutzer kann eine individuelle Einstellung der Luftbewegung vornehmen und den Anteil laminar und turbulent strömender Luft stufenlos wählen.

Es ist von Vorteil, wenn das Gehäuse einen eckigen Querschnitt besitzt, da hierdurch ein technisch einfaches Gehäuse gestaltet werden kann. Die erste Seitenwand kann dann beispielsweise von einem einfachen Lochblech gebildet werden. Zwar wäre es denkbar, dass der Querschnitt des Gehäuses dreieckig ausgebildet ist, jedoch ist ein viereckiger oder mehreckiger Querschnitt praktikabler. Bei einem viereckigen Querschnitt des Gehäuses wäre es ferner denkbar, dass eine dem zu belüftenden Raum zugewandte Seitenwand so unterteilt wird, dass sie zu einem Teil die erste Seitenwand mit der Perforation und zu einem anderen Teil die zweite Seitenwand mit den Düsen bildet.

Im Hinblick auf die Ausbildung des Gehäuses ist es besonders von Vorteil, wenn es eine obere, waagerecht ausgerichtete, dritte Seitenwand und zwei daran anschließende vertikal ausgerichtete Seitenwände, nämlich eine vierte und eine fünfte Seitenwand, besitzt und die erste Seitenwand zwischen 30° und 50°, vorzugsweise 45°, gegenüber der Horizontalen und die zweite Seitenwand zwischen 10° und 20°, vorzugsweise 15°, gegenüber der Horizontalen geneigt sind. Somit liegt mindestens ein fünfeckiger Querschnitt des Gehäuses vor. Durch die Neigung der Seitenflächen wird erzielt, dass die Zuluft schräg in Richtung des Raumbodens ausgerichtet ist und unmittelbar beziehungsweise auf direktem Wege einen Arbeitsbereich von Personen erreicht.

Um die horizontale Eindringtiefe der laminaren Zuluft in den Raum zu steigern, ist es möglich, dass eine vertikal ausgerichtete vierte Seitenwand an die erste Seitenwand angrenzt und mit einer Perforation versehen ist. Die Zuluft verlässt die vierte Seitenwand etwa horizontal und strömt zunächst in horizontaler Richtung weiter, wodurch die Eindringtiefe in den Raum erhöht wird. Dabei ist es ferner möglich, dass die vierte Seitenwand über ihre gesamte Höhe oder nur über einen Teil ihrer Höhe mit einer Perforation versehen ist.

Erfindungsgemäß stoßen die erste Seitenwand und die zweite Seitenwand entlang einer Stoßlinie aneinander. Somit ist gewährleistet, dass der erfindungsgemäße Luftauslass in beiden Lüftungsarten denselben Bereich belüftet.

Das Verstellelement kann technisch sehr einfach ausgebildet werden, wenn seine Drehachse in einem Bereich zwischen der ersten Seitenwand und der zweiten Seitenwand liegt. Für den vorgenannten Fall, dass die erste und zweite Seitenwand entlang einer Stoßlinie aneinander stoßen, befindet sich die Drehachse des Verstellelements somit im Bereich der Stoßlinie.

Ferner ist es von Vorteil, wenn das Verstellelement von einem Blech mit einer Breite gebildet wird, die in einem Vertikalschnitt einer Projektion des perforierten Bereichs der ersten Seitenwand oder der ersten und der vierten Seitenwand auf das Verstellelement in seiner ersten Stellung entspricht oder diese um bis zu 10 % überschreitet. Auf diese Weise ist ein technisch sehr einfaches Verstellelement geschaffen, das zum einen günstig in der Herstellung ist und zum anderen wenig Wartung bedarf.

Alternativ kann das Verstellelement auch im Querschnitt des Verdrängungsluftauslasses betrachtet so abgewinkelt sein, dass es in seiner ersten Stellung einer Kontur der ersten Seitenwand und der vierten Seitenwand im Bereich ihrer Perforation folgt. Somit verdeckt das Verstellelement die Perforationen der betreffenden Seitenwände in seiner ersten Stellung direkt und liegt an den betreffenden Seitenwänden an.

Gemäß einer besonders bevorzugten Ausführungsform der Erfindung ist die Drehachse des Vestellelements von einer Längsachse einer Stange gebildet und das Verstellelement besitzt ein mechanisches Verstellmittel, mit dem das Verstellelement in die einzelnen Stellungen überführbar ist. Beispielsweise kann das Verstellmittel von einem Hebel gebildet sein, der an der Stange des Verstellelements befestigt und aus dem Gehäuse heraus geführt ist. Dies stellt die einfachste und somit robusteste und kostengünstigste Art eines Verstellmittels dar.

Es ist von Vorteil, wenn im Querschnitt betrachtet eine Projektion der zweiten Seitenwand auf die Horizontale breiter ist als eine Projektion der ersten Seitenwand auf die Horizontale.

Des Weiteren ist es vorteilhaft, wenn sich der Lufteintrittsstutzen gegenüber von der Drehachse des Verstellelements befindet. In dem Fall befinden sich auch die erste und zweite Seitenwand gegenüber dem Lufteintrittsstutzen und eine gleichmäßige Anströmung der Luftaustrittsflächen ist gegeben. Darüber hinaus ist durch die Anordnung der Drehachse des Verstellelements gegenüber dem Lufteintrittsstutzen gewährleistet, dass ein Verstellen des Verstellelements von der ersten in die zweite Stellung oder umgekehrt gut möglich ist. Auch die Anordnung des Verstellelements in die dritte Stellung ist auf diese Weise sinnvoll möglich.

Vorteilhafterweise ist innerhalb der Düsen jeweils eine Drehklappe angeordnet, die jeweils um eine Drehachse drehbar gelagert ist und die jeweils von einer Schließstellung, in der sie die Austrittsfläche der Düse vollständig versperrt, in eine Offenstellung überführbar ist, in der die Drehklappe die Austrittsfläche der jeweiligen Düse vollständig freigibt. Hierdurch kann die Richtung der aus den Düsen austretenden Zuluft verändert werden. Auch ist hierdurch eine zweite Möglichkeit gegeben, den Austrittsquerschnitt der Düse zu verschließen.

Im Hinblick auf die Drehung der Drehklappe kann es ferner von Vorteil sein, wenn die Drehachse der Drehklappe in einer Ebene senkrecht zu einer Mittelachse der Düse drehbar ist. Anders ausgedrückt ist in dem Fall die Drehachse um eine Achse drehbar, die parallel zu der Mittelachse der Düse verläuft oder mit dieser zusammenfällt. Durch die Möglichkeit, die Drehachse der Drehklappe ändern zu können, sind im Hinblick auf die Ausblasrichtung der Düsen weitere Möglichkeiten geschaffen.

Schließlich sei angemerkt, dass die verschiedenen Merkmale der Unteransprüche je einzeln für sich oder zu mehreren in Kombinationen entsprechend dem Rückbezug der Unteransprüche bei Varianten der Erfindung verwirklicht sein können.

### Ausführungsbeispiel:

Die vorstehend beschriebene Erfindung wird nachfolgend anhand eines Ausführungsbeispiels, das in den Figuren dargestellt ist, näher erläutert.

Es zeigt:
- Figur 1:: eine dreidimensionale Ansicht eines erfindungsgemäßen Verdrängungsluftauslasses,
- Figur 2:: einen Vertikalschnitt des Verdrängungsluftauslasses gemäß Figur 1,
- Figuren 3 bis 5:: wie Figur 2 mit dem Verstellelement in jeweils einer anderen Stellung und
- Figur 6:: einen Vertikalschnitt eines alternativen Verdrängungsluftauslasses.

Bei den nachfolgend dargestellten Ausführungsformen sind baulich gleiche Bauteile und gleich wirkende Bauteile mit gleichen Bezugszeichen versehen. Der Übersichtlichkeit halber ist nicht jedes sich in den Figuren wiederholende Bauteil in jeder Figur emeut gekennzeichnet.

In der Figur 1 ist ein erfindungsgemäßer Verdrängungsluftauslass 1 in einer dreidimensionalen Ansicht gezeigt. Der Verdrängungsluftauslass 1 besitzt ein langgestrecktes Gehäuse 2 mit zwei Stirnwänden 3, 4 und fünf Seitenwänden, nämlich einer ersten Seitenwand 8, einer zweiten Seitenwand 7, einer dritten Seitenwand 5, einer vierten Seitenwand 9 und einer fünften Seitenwand 6, wobei eine obere, dritte Seitenwand 5 horizontal und zwei daran anschließende Seitenwände, nämlich die vierte Seitenwand 9 und die fünfte Seitenwand 6, vertikal ausgerichtet sind und somit mit der oberen Seitenwand 5 einen rechten Winkel einschließen. In der oberen, dritten Seitenwand 5 ist ein Lufteintrittsquerschnitt 10 vorgesehen, an dem ein Anschlussstutzen 11 zur Versorgung mit Zuluft angebracht ist. Alternativ ist es auch denkbar, dass die Einspeisung der Zuluft an einer Stirnseite oder an einer vertikalen Seitenwand erfolgen kann.

Eine in Längsrichtung gemessene Länge L des Gehäuses 2 ist um ein Mehrfaches größer als eine Breite B beziehungsweise eine Höhe H desselben. Im vorliegenden Fall beträgt die Länge L des Gehäuses 2 2 m, die Breite B 0,3 m und die Höhe H 0,40 m.

Eine vordere, einem zu einem belüftenden Raum R zugewandte vertikal ausgerichtete, vierte Seitenwand 9 weist eine geringere Höhe H' auf als eine gegenüberliegende, vertikal ausgerichtete, fünfte Seitenwand 6, wobei die vordere, vierte Seitenwand 9 etwa über ihre halbe Höhe H' mit einer Perforation 12 versehen ist. In der Figur 1 sind drei parallel angeordnete Reihen mit zueinander beabstandeten Löchern zu erkennen.

Eine an die vordere vertikale, vierte Seitenwand 9 angrenzende, erste Seitenwand 8 ist gegenüber der Horizontalen geneigt und über ihre gesamte Fläche mit einer Perforation 13 versehen, die analog zu der Perforation 12 der vertikalen, vierten Seitenwand 9 ausgebildet ist. Die Summe der Perforationen 12, 13 der ersten Seitenwand 8 und der vierten Seitenwand 9 bildet eine erste Luftaustrittsfläche des Verdrängungsluftauslasses 1. Der erfindungsgemäße Verdrängungsluftauslass 1 kann jedoch auch nur mit einer perforierten Seitenwand 8 ausgebildet sein, nämlich mit der ersten Seitenwand 8. Auf die Perforation 12 in der vertikal ausgerichteten, vierten Seitenwand 9 kann verzichtet werden.

Schließlich besitzt das Gehäuse 2 noch eine - ebenfalls zu der Horizontalen geneigte , zweite Seitenwand 7, die einerseits an die erste Seitenwand 8 und andererseits an die hintere vertikale, fünfte Seitenwand 6 angrenzt. Die geneigte, zweite Seitenwand 7 ist mit einer Reihe von Düsen 14 versehen. Die Summe von einzelnen Austrittsflächen 15 der Düsen 14 bildet eine zweite Luftaustrittsfläche des Verdrängungsluftauslasses 1.

Das Gehäuse 2 begrenzt einen Luftverteilraum 16, der in den folgenden Figuren 2 bis 5 im Querschnitt dargestellt ist.

In der Figur 2 ist der Verdrängungsluftauslass 1 im Querschnitt gezeigt und es ist zu erkennen, dass das Gehäuse 2 einen fünfeckigen Querschnitt besitzt. Im vorliegenden Beispiel beträgt eine Neigung α der mit den Düsen 14 versehenen zweiten Seitenwand 7 gegenüber der Horizontalen 15° und die Neigung β der mit der Perforation 13 versehenen ersten Seitenwand 8 gegenüber der Horizontalen 45°.

Innerhalb des Gehäuses 2 ist ein Verstellelement 17 angeordnet, das in etwa einer Kontur der ersten und vierten Seitenwand 8 und 9 im perforierten Bereich folgt und somit einen Knick 18 aufweist. In der Figur 2 ist das Verstellelement 17 aus Gründen der Veranschaulichung in drei verschiedenen Positionen dargestellt, auf die im Nachfolgenden eingegangen wird. In der Realität beinhaltet der Verdrängungsluftauslass 1 nur ein Verstellelement 17, das zwischen den gezeigten Positionen verstellt werden kann.

Eine nicht in der Figur 2 erkennbare Länge des Verstellelements 17 entspricht einem lichten Abstand der Stirnwände 3, 4 des Gehäuses 2 und ist somit geringfügig kleiner als die Länge L des Gehäuses 2. Das Verstellelement 17 wird von einem Blech oder Klappenblatt 19 gebildet und ist in einem Bereich einer Stoßlinie 20 zwischen der geneigten, ersten Seitenwand 8 und der geneigten, zweiten Seitenwand 7 drehbar gelagert, wobei die Stoßlinie 20 in der Figur 2 nur als Punkt zu erkennen ist. Somit kann das Verstellelement 17 von einer ersten Stellung 21, in der es die Perforationen 12, 13 überdeckt, über eine dritte Stellung 23, in der es in den Luftverteilraum 16 hineinragt, in eine zweite Stellung 22 überführt werden, in der es mit einer freien Stirnseite 24 gegen die hintere vertikale, fünfte Seitenwand 6 stößt. Eine Breite b des Klappenblatts 19 entspricht in etwa einer Projektion der Perforationen 12, 13 auf das Klappenblatt 19.

In den Figuren 3 bis 5 ist der erfindungsgemäße Verdrängungsluftauslass 1 jeweils mit einer anderen Stellung des Verstellelements 17 gezeigt, wobei die dann jeweils austretende Zuluft mittels entsprechenden Pfeilen 25, 26, 27 verdeutlicht ist.

In der Figur 3 ist das Verstellelement 17 in seiner ersten Stellung 21 gezeigt, so dass die Perforationen 12, 13 verdeckt sind und die Zuluft lediglich über die Düsen 14 in den zu belüftenden Raum R gelangt. Die Zuluft ist mit dem Pfeil 25 dargestellt. Die Zuluft verlässt die Düsen 14 turbulent und wird mit hoher Geschwindigkeit an einen nicht dargestellten Arbeitsplatz ausgeblasen.

In der Figur 4 ragt das Verstellelement 17 senkrecht in den Luftverteilraum 16 des Verdrängungsluftauslasses 1 hinein (dritte Stellung 23) und die Zuluft wird sowohl über die Perforation 12, 13 als auch über die Düsen 14 in den zu belüftenden Raum R ausgeströmt. Die Pfeile 25, 26, 27 veranschaulichen die Richtung der jeweils austretenden Zuluft.

In seiner zweiten Stellung 22 liegt das Verstellelement 17 mit seiner freien Stirnseite 24 an der vertikalen, fünften Seitenwand 6 an, so dass die Düsen 14 abgeschirmt sind und die Zuluft ausschließlich über die Perforationen 12, 13 in den Raum R gelangen kann, was mit Hilfe der Pfeile 26, 27 veranschaulicht wird.

Die Verstellung des Verstellelements 17 erfolgt jeweils über ein Verstellmittel 28 in Form eines mechanischen Hebels 29, der ausschließlich in der Figur 1 zu sehen ist. Mit dem Hebel 29 wird eine Stange 30 um eine Drehachse 31 gedreht, die als Punkt in den Figuren 2 bis 5 dargestellt ist. An der Stange 30 ist das Klappenblatt 19 befestigt, so dass ein Drehen der Stange 30 eine Drehung des Klappenblatts 19 verursacht und das Verstellelement 17 in seine einzelnen Positionen überführbar ist. Die Drehachse 31 verläuft parallel zu der Längsachse des Gehäuses 2.

Schließlich zeigt die Figur 6 einen alternativen Verdrängungsluftauslass 1'mit einem alternativ ausgebildeten Verstellelement 17' in seinen drei Stellungen 21, 22, 23. Das Verstellelement 17' ist als geradliniges Blech ausgebildet und besitzt im Gegensatz zu dem Verstellelement 17 aus Figur 2 keinen Knick. Somit liegt das Verstellelement 17' in seiner ersten Stellung 21 mit seiner freien Stirnseite 24 an der vierten Seitenwand 9 oberhalb der Perforation 12 an und versperrt einen Strömungsquerschnitt zwischen dem Lufteintrittsquerschnitt 10 und der ersten Luftaustrittsfläche. In seiner zweiten Stellung 22 liegt das Verstellelement 17' mit der freien Stirnseite 24 an der fünften Seitenwand 6 an und versperrt einen Strömungsquerschnitt zwischen dem Lufteintrittsquerschnitt 10 und der zweiten Luftaustrittsfläche. In seiner dritten Stellung 23 steht das Verstellelement 17' in den Luftverteilraum 16 hinein. Eine Breite b' des Verstellelements 17', das als Blech ausgebildet ist, entspricht einer Projektion der Perforationen 12,13 auf das Verstellelement 17' in seiner ersten Stellung beziehungsweise übersteigt diese um wenige Prozent.

Ein weiterer Unterschied von dem Verdrängungsluftauslass 1' gemäß Figur 6 zu dem Verdrängungsluftauslass 1 gemäß Figur 2 besteht darin, dass innerhalb der Düsen 14 jeweils eine Drehklappe 32 angeordnet ist, die um eine Drehachse 33 drehbar gelagert ist. Die Drehachse 33 verläuft parallel zu einer in der Ebene der Drehklappe befindlichen Mittelachse der Drehklappe 32 und wird von einer Welle 34 gebildet, die auf einer Oberfläche der Drehklappe 32 angebracht ist. Selbstverständlich sind auch andere Arten der drehbaren Lagerung denkbar.

Die Drehklappe 32 kann von einer Schließstellung, in der sie die Austrittsfläche 15 der Düse 14 vollständig versperrt, in eine Offenstellung 35 überführt werden, in der sie die Austrittsfläche 15 der Düse 14 maximal freigibt. In der Schließstellung liegt die Drehklappe 32 demnach in einer Ebene, die parallel zu der Austrittsfläche 15 verläuft. In der Offenstellung 35 liegt die Drehklappe 32 in einer Ebene, die senkrecht zu der Austrittsfläche 15 und somit parallel zu der ausströmenden Zuluft verläuft. Selbstverständlich kann die Drehklappe 32 auch in verschiedenen Mittelstellungen verbleiben, in der sie die Austrittsfläche 15 teilweise freigibt. Die Drehklappe 32 schließt dann einen Winkel mit der Austrittsfläche 15 ein, der zwischen 0° und 90° beträgt. In Abhängigkeit von der Stellung der Drehklappe 32 kann die Richtung der aus den Düsen 14 austretenden Zuluft verändert werden und beispielsweise auf bestimmte Arbeitsbereiche gerichtet werden.

Die Welle 34 der Drehklappe 32 ist im vorliegenden Ausführungsbeispiel über eine nicht in der Figur dargestellte Schraubverbindung an einem Ring 36 befestigt, der auf einen Endbereich der Düsen 14 aufgesteckt ist, wobei sich die Drehklappe 32 innerhalb des Rings 36 befindet. Es ist möglich, den Ring 36 relativ zu dem Endbereich Düse 14 zu drehen, so dass die Ausrichtung der teils oder gänzlich geöffneten Drehklappe 32 beliebig geändert werden kann. Somit kann eine Drehung des Rings 36 in Umfangsrichtung desselben vorgenommen werden. Folglich kann die Drehachse 33 in einer Ebene gedreht werden, die senkrecht zu einer Mittelachse 37 der Düse 14 verläuft.

Alternativ kann die Welle 34 auch fest an der Düse 14 selbst befestigt sein, so dass die Ausrichtung der Drehklappe 32 ausschließlich über eine Drehung um die Drehachse 33 vorgenommen werden kann.

### Bezugszeichenliste:

- 1, 1': Verdrängungsluftauslass
- 2: Gehäuse
- 3: Stirnwand
- 4: Stirnwand
- 5 bis 9: Seitenwand
- 10: Lufteintrittsquerschnitt
- 11: Anschlussstutzen
- 12: Perforation
- 13: Perforation
- 14: Düse
- 15: Austrittsfläche
- 16: Luftverteilraum
- 17, 17': Verstellelement
- 18: Knick
- 19: Klappenblatt
- 20: Stoßlinie
- 21: erste Stellung
- 22: zweite Stellung
- 23: dritte Stellung
- 24: freie Stirnseite
- 25 bis 27: Pfeil
- 28: Verstellmittel
- 29: Hebel
- 30: Stange
- 31: Drehachse
- 32: Drehklappe
- 33: Drehachse
- 34: Welle
- 35: Offenstellung
- 36: Ring
- 37: Mittelachse

- L: Länge
- B: Breite
- b, b': Breite
- H, H': Höhe
- R: Raum
- α: Neigung
- β: Neigung

## Patentansprüche

1. Verdrängungsluftauslass (1, 1') mit einem langgestreckten, eine Längsachse aufweisenden Gehäuse (2), das einen Luftverteilraum (16) umschließt, das Gehäuse (2) umfassend
- einen Lufteintrittsquerschnitt (10), an dem ein Anschlussstutzen (11) zur Versorgung mit Zuluft angeordnet ist,
- mindestens eine eine Perforation (13) aufweisende erste Seitenwand (8), wobei die Summe der Perforationen eine erste Luftaustrittsfläche bildet,
- eine zweite Seitenwand (7), auf der mindestens eine Reihe von Düsen (14) angeordnet ist, wobei die Summe von Austrittsflächen (15) der Düsen (14) eine zweite Luftaustrittsfläche bildet, wobei
- die erste Seitenwand (8) und die zweite Seitenwand (7) jeweils eine Längsachse besitzen, die parallel zueinander und parallel zu der Längsachse des Gehäuses (2) verlaufen, wobei
- in dem Luftverteilraum (16) ein parallel zu der Längsachse des Gehäuses (2) verlaufendes, langgestrecktes Verstellelement (17, 17') angeordnet ist, das an einer Längsseite drehbar gelagert ist, wobei das Verstellelement (17, 17') innerhalb des Gehäuses (2) von einer ersten Stellung (21), in der es einen Strömungsquerschnitt zwischen dem Lufteintrittsquerschnitt (10) und der ersten Luftaustrittsfläche versperrt, in eine zweite Stellung (22) überführbar ist, in der das Verstellelement (17, 17') einen Strömungsquerschnitt zwischen dem Lufteintrittsquerschnitt (10) und der zweiten Luftaustrittsfläche versperrt
**dadurch gekennzeichnet, dass**
- die erste Seitenwand (8) und die zweite Seitenwand (7) entlang einer Stoßlinie (20) aneinander stoßen.

2. Verdrängungsluftauslass nach Anspruch 1, **dadurch gekennzeichnet, dass** das Verstellelement (17, 17') in eine dritte Stellung (23) oder eine Mehrzahl weiterer Stellungen überführbar ist, in der bzw. in denen das Verstellelement (17, 17') in den Luftverteilraum (16) hineinragt.

3. Verdrängungsluftauslass nach Anspruch 1 oder 2, **dadurch gekennzeichnet, dass** das Gehäuse (2) einen eckigen Querschnitt besitzt.

4. Verdrängungsluftauslass nach mindestens einem der Ansprüche 1 bis 3, **dadurch gekennzeichnet, dass** das Gehäuse (2) eine obere, waagerecht ausgerichtete, dritte Seitenwand (5) mit einer Längsachse parallel zu der Längsachse des Gehäuses (2) und zwei daran anschließende vertikal ausgerichtete Seitenwände (6, 9), nämlich eine vierte Seitenwand (9) und eine fünfte Seitenwand (6), mit jeweils einer Längsachse parallel zu der Längsachse des Gehäuses (2) besitzt und die erste Seitenwand (8) zwischen 30° und 50°, vorzugsweise 45°, gegenüber der Horizontalen und die zweite Seitenwand (7) zwischen 10° und 20°, vorzugsweise 15°, gegenüber der Horizontalen geneigt sind.

5. Verdrängungsluftauslass nach Anspruch 4, **dadurch gekennzeichnet, dass** die vertikal ausgerichtete, vierte Seitenwand (9) an die erste Seitenwand (8) angrenzt und mit einer Perforation (12) versehen ist.

6. Verdrängungsluftauslass nach einem der vorangegangenen Ansprüche, **dadurch gekennzeichnet, dass** eine Drehachse (31) des Verstellelements (17, 17') in einem Bereich zwischen der ersten Seitenwand (8) und der zweiten Seitenwand (7) liegt.

7. Verdrängungsluftauslass nach einem der vorangegangenen Ansprüche, **dadurch gekennzeichnet, dass** das Verstellelement (17, 17') von einem Blech gebildet wird, wobei das Blech in einem Vertikalschnitt des Gehäuses (2) betrachtet eine Breite (b, b') aufweist, die einer Projektion des perforierten Bereichs (13) der ersten Seitenwand (8) oder der ersten und der angrenzenden vertikal ausgerichteten, vierten Seitenwand (9) auf das Verstellelement (17, 17') in seiner ersten Stellung (21) entspricht oder diese um bis zu 10 % überschreitet.

8. Verdrängungsluftauslass nach einem der Ansprüche 4 bis 7, **dadurch gekennzeichnet, dass** das Verstellelement (17, 17') im Querschnitt des Verdrängungsluftauslasses (1) betrachtet so abgewinkelt ist, dass es in seiner ersten Stellung (21) einer Kontur der ersten Seitenwand (8) und der angrenzenden vertikal ausgerichteten, vierten Seitenwand (9) im Bereich ihrer Perforation (13, 12) folgt.

9. Verdrängungsluftauslass nach einem der vorangegangenen Ansprüche, **dadurch gekennzeichnet, dass** die Drehachse (31) des Verstellelements (17, 17') von einer Längsachse einer Stange (30) gebildet ist und das Verstellelement (17, 17') ein mechanisches Verstellmittel (28) besitzt, mit dem das Verstellelement (17, 17') in die einzelnen Stellungen (21, 22, 23) überführbar ist.

10. Verdrängungsluftauslass nach einem der vorangegangenen Ansprüche, **dadurch gekennzeichnet, dass** im Querschnitt betrachtet eine Projektion der zweiten Seitenwand (7) mit den Düsen (14) auf die Horizontale breiter ist als eine Projektion der ersten, die Perforation aufweisenden Seitenwand (8) auf die Horizontale.

11. Verdrängungsluftauslass nach einem der Ansprüche 6 bis 10, **dadurch gekennzeichnet, dass** sich der Anschlussstutzen (11) gegenüber von der Drehachse (31) des Verstellelements (17, 17') befindet.

12. Verdrängungsluftauslass nach einem der vorangegangenen Ansprüche, **dadurch gekennzeichnet, dass** innerhalb der Düsen (14) jeweils eine Drehklappe (32) angeordnet ist, die jeweils um eine Drehachse (33) drehbar gelagert ist und die jeweils von einer Schließstellung, in der sie die Austrittsfläche (15) der Düse (14) vollständig versperrt, in eine Offenstellung (35) überführbar ist, in der die Drehklappe (32) die Austrittsfläche (15) der jeweiligen Düse (14) vollständig freigibt.

13. Verdrängungsluftauslass nach Anspruch 12, **dadurch gekennzeichnet, dass** die Drehachse (33) der Drehklappe (32) in einer Ebene senkrecht zu einer Mittelachse (37) der Düse (14) drehbar ist.

## Claims

1. A displacement air outlet (1, 1') with an elongated housing (2) having a longitudinal axis, which encloses an air distribution space (16), wherein the housing (2) comprises
- an air inlet cross section (10), on which a connection spigot (11) for supplying inlet air is arranged,
- at least one first side wall (8) having a perforation (13), wherein the sum of perforations forms a first air outlet surface,
- a second side wall (7) on which at least one row of nozzles (14) is arranged, wherein the sum of outlet surfaces (15) of the nozzles (14) forms a second air outlet surface, wherein
- the first side wall (8) and the second side wall (7) each have a longitudinal axis, which run parallel to each other and parallel to the longitudinal axis of the housing (2), wherein
- an elongated adjusting element (17, 17') running parallel to the longitudinal axis of the housing (2) is arranged in the air distribution space (16), and rotatably mounted on a long side, wherein the adjusting element (17, 17') inside of the housing (2) can be moved from a first position (21), in which it blocks a flow cross section between the air inlet cross section (10) and the first air outlet surface, into a second position (22), in which the adjusting element (17, 17') blocks a flow cross section between the air inlet cross section (10) and the second air outlet surface,
**characterized in that**
- the first side wall (8) and the second side wall (7) bump against each other along an impact line (20) .

2. The displacement air outlet according to claim 1, **characterized in that** the adjusting element (17, 17') can be moved into a third position (23) or a plurality of other positions, in which the adjusting element (17, 17') protrudes into the air distribution space (16).

3. The displacement air outlet according to claim 1 or 2, **characterized in that** the housing (2) has an angular cross section.

4. The displacement air outlet according to at least one of claims 1 to 3, **characterized in that** the housing (2) has an upper, horizontally aligned third side wall (5) with a longitudinal axis parallel to the longitudinal axis of the housing (2) and two adjoining, vertically aligned side walls (6, 9), specifically a fourth side wall (9) and a fifth side wall (6), each with a longitudinal axis parallel to the longitudinal axis of the housing (2), and the first side wall (8) is inclined by between 30° and 50°, preferably 45°, relative to the horizontal, and the second side wall (7) is inclined by between 10° and 20°, preferably 15°, relative to the horizontal.

5. The displacement air outlet according to claim 4, **characterized in that** the vertically aligned fourth side wall (9) borders the first side wall (8), and is provided with a perforation (12).

6. The displacement air outlet according to one of the preceding claims, **characterized in that** an axis of rotation (31) of the adjusting element (17, 17') lies in an area between the first side wall (8) and the second side wall (7).

7. The displacement air outlet according to one of the preceding claims, **characterized in that** the adjusting element (17, 17') is comprised of a sheet metal, wherein the sheet metal has a width (b, b') as viewed in a vertical section of the housing (2) that corresponds to a projection of the perforated area (13) of the first side wall (8) or the first and the adjoining, vertically aligned fourth wall (9) onto the adjusting element (17, 17') in its first position (21), or exceeds the latter by up to 10 %.

8. The displacement air outlet according to one of claims 4 to 7, **characterized in that** the adjusting element (17, 17') as viewed in the cross section of the displacement air outlet (1) is angled in such a way in its first position (21) as to follow a contour of the first side wall (8) and the adjoining, vertically aligned fourth wall (9) in the area of its perforation (13, 12).

9. The displacement air outlet according to one of the preceding claims, **characterized in that** the axis of rotation (31) of the adjusting element (17, 17') is formed by a longitudinal axis of a rod (30), and the adjusting element (17, 17') has a mechanical adjusting means (28) with which the adjusting element (17, 17') can be moved into the individual positions (21, 22, 23) .

10. The displacement air outlet according to one of the preceding claims, **characterized in that** a projection of the second side wall (7) with the nozzles (14) on the horizontal is wider as viewed in cross section than a projection of the first side wall (8) having the perforation on the horizontal.

11. The displacement air outlet according to one of claims 6 to 10, **characterized in that** the connecting spigot (11) is located opposite the axis of rotation (31) of the adjusting element (17, 17').

12. The displacement air outlet according to one of the preceding claims, **characterized in that** a respective rotating flap (32) is arranged inside of the nozzles (14), which is mounted so that it can rotate around a respective axis of rotation (33), and which can be moved from a closed position, in which it completely blocks the outlet surface (15) of the nozzle (14), into an open position (35), in which the rotating flap (32) completely releases the outlet surface (15) of the respective nozzle (14).

13. The displacement air outlet according to claim 12, **characterized in that** the axis of rotation (33) of the rotating flap (32) can be rotated in a plane perpendicular to a center axis (37) of the nozzle (14).

## Revendications

1. Elément de sortie d'air déplacé (1, 1') un coffrage (2) allongé, comportant un axe longitudinal, qui entoure un compartiment de distribution d'air (16), le coffrage (2) comprenant
- une section d'entrée d'air (10) sur laquelle est disposé un raccordement (11) pour l'alimentation en air d'arrivée,
- au moins une première paroi latérale (8) comportant une perforation (13), sachant que le total des perforations forme une première surface de sortie d'air,
- une deuxième paroi latérale (7), sur laquelle est disposée au moins une rangée de buses (14), sachant que le total des surfaces de sortie (15) des buses (14) forme une deuxième surface de sortie d'air, sachant que
- la première paroi latérale (8) et la deuxième paroi latérale (7) possèdent respectivement un axe longitudinal, qui passent parallèlement l'un par rapport à l'autre et parallèlement à l'axe longitudinal du coffrage (2), sachant que
- dans le compartiment de distribution d'air (16) est disposé un élément de réglage (17, 17') allongé, passant parallèlement à l'axe longitudinal du coffrage (2), qui est logé pouvant tourner sur un côté longitudinal, sachant que l'élément de réglage (17, 17') à l'intérieur du coffrage (2) peut être transféré d'une première position (21), dans laquelle il bloque une section d'écoulement entre la section d'entrée d'air (10) et la première surface de sortie d'air, à une deuxième position (22), dans laquelle l'élément de réglage (17, 17') bloque une section d'écoulement entre la section d'entrée d'air (10) et la deuxième surface de sortie d'air,
**caractérisé en ce que**
- la première paroi latérale (8) et la deuxième paroi latérale (7) se rencontrent le long d'une ligne de contact (20) .

2. Elément de sortie d'air déplacé selon la revendication 1,
**caractérisé en ce que** l'élément de réglage (17, 17') peut être transféré dans une troisième position (23) ou une pluralité d'autres positions, dans laquelle ou lesquelles l'élément de réglage (17, 17') dépasse dans le compartiment de distribution d'air (16).

3. Elément de sortie d'air déplacé selon la revendication 1 ou 2,
**caractérisé en ce que** le coffrage (2) possède une section angulaire.

4. Elément de sortie d'air déplacé selon au moins l'une quelconque des revendications 1 à 3, **caractérisé en ce que** le coffrage (2) possède une troisième paroi latérale (5) supérieure, orientée horizontalement avec un axe longitudinal parallèle à l'axe longitudinal du coffrage (2) et deux parois latérales (6, 9) s'y raccordant, orientées verticalement, notamment une quatrième paroi latérale (9) et une cinquième paroi latérale (6) avec respectivement un axe longitudinal parallèle à l'axe longitudinal du coffrage (2) et la première paroi latérale (8) est inclinée entre 30° et 50°, de préférence 45°, par rapport à l'horizontale et la deuxième paroi latérale (7) est inclinée entre 10° et 20°, de préférence 15°, par rapport à l'horizontale.

5. Elément de sortie d'air déplacé selon la revendication 4,
**caractérisé en ce que** la quatrième paroi latérale (9) orientée verticalement est adjacente à la première paroi latérale (8) et est dotée d'une perforation (12).

6. Elément de sortie d'air déplacé selon l'une quelconque des revendications précédentes, **caractérisé en ce qu'**un axe de rotation (31) de l'élément de réglage (17, 17') est placé dans une zone située entre la première paroi latérale (8) et la deuxième paroi latérale (7).

7. Elément de sortie d'air déplacé selon l'une quelconque des revendications précédentes, **caractérisé en ce que** l'élément de réglage (17, 17') est formé par une tôle, sachant que la tôle comporte, vue dans une coupe verticale du coffrage (2), une largeur (b, b'), qui correspond à une projection de la zone perforée (13) de la première paroi latérale (8) ou de la première et à la quatrième paroi latérale (9) adjacente orientée verticalement sur l'élément de réglage (17, 17') dans sa première position (21) ou dépasse celle-ci d'une valeur allant jusqu'à 10 %.

8. Elément de sortie d'air déplacé selon l'une quelconque des revendications 4 à 7, **caractérisé en ce que** l'élément de réglage (17, 17'), vu dans la section de l'élément de sortie d'air déplacé (1), est courbé de telle manière qu'il suit dans sa première position (21) un profil de la première paroi latérale (8) et de la quatrième paroi latérale (9) adjacente orientée verticalement, dans la zone de sa perforation (13, 12).

9. Elément de sortie d'air déplacé selon l'une quelconque des revendications précédentes, **caractérisé en ce que** l'axe de rotation (31) de l'élément de réglage (17, 17') est formé par un axe longitudinal d'une barre (30) et l'élément de réglage (17, 17') possède un moyen de réglage (28) mécanique avec lequel l'élément de réglage (17, 17') peut être transféré dans les positions individuelles (21, 22, 23).

10. Elément de sortie d'air déplacé selon l'une quelconque des revendications précédentes, **caractérisé en ce que,** vue en section, une perforation de la deuxième paroi latérale (7) avec les buses (14) à l'horizontale est plus large qu'une projection de la première paroi latérale (8) comportant une perforation à l'horizontale.

11. Elément de sortie d'air déplacé selon l'une quelconque des revendications 6 à 10, **caractérisé en ce que** le raccord (11) se trouve en face de l'axe de rotation (31) de l'élément de réglage (17, 17').

12. Elément de sortie d'air déplacé selon l'une quelconque des revendications précédentes, **caractérisé en ce qu'**à l'intérieur des buses (14), est disposé respectivement un volet tournant (32), qui est logé respectivement pouvant tourner autour d'un axe de rotation (33) et qui peut être respectivement transféré d'une position de fermeture, dans laquelle il bloque complètement la surface de sortie (15) de la buse (14), à une position d'ouverture (35) dans laquelle le volet tournant (32) libère complètement la surface de sortie (15) de la buse respective (14).

13. Elément de sortie d'air déplacé selon la revendication 12,
**caractérisé en ce que** l'axe de rotation (33) du volet tournant (32) peut être tourné dans un plan perpendiculairement à un axe médian (37) de la buse (14) .
